# EUROPÄISCHE PATENTSCHRIFT

(11) **EP 0 864 280 B1**
(45) Veröffentlichungstag und Bekanntmachung des Hinweises auf die Patenterteilung: **31.07.2002**
(21) Anmeldenummer: 98104202.1
(22) Anmeldetag: 10.03.1998
(51) Int. Cl.: A47C 31/08

(54) **Bauteil zur Befestigung eines Bezuges auf der Polsterung eines Sitzes**
Construction element for attaching a cover to the upholstery of a seat
Elément de construction pour fixer une housse de rembourrage à un siège

(30) Priorität: 13.03.1997 DE 19710322
(43) Veröffentlichungstag der Anmeldung: 16.09.1998
(73) Patentinhaber: Mecano Rapid GmbH, 69123 Heidelberg (DE)
(72) Erfinder: Demel, Otto, 69124 Heidelberg (DE); Kolb, Walter, 69214 Eppelheim (DE)
(74) Vertreter: Gornott, Dietmar, Dipl.-Ing.

(56) Entgegenhaltungen:
- WO-A-94/08495
- DE-A- 1 729 956
- FR-A- 1 273 407

## Beschreibung

Die Erfindung betrifft ein Bauteil zur Befestigung eines Bezuges auf der Polsterung eines Sitzes, wobei ein Schaft an einem Ende hakenförmig ausgebildet ist und am anderen Ende eine Scheibe trägt.

Bei Automobilsitzen wird - wie auch meist bei Sitzmöbeln - der Bezug straff über die Polsterung gespannt. Dazu ist im Falle von Autositzen der Bezug mit Leinenschlaufen und Drähten versehen, welche in durch die Polsterung gesteckte Einhängehaken eingehakt werden. Die Einhängehaken sind auf der dem Bezug gegenüberliegenden Seite der Polsterung mit einer Scheibe versehen. Beim Einhängen der Drähte in die Haken ist eine Kraft erforderlich, welche die Steifigkeit der Polsterung überwindet. Damit der Haken beim Einhängevorgang nicht nachgibt, ist eine entsprechende auf die Scheibe wirkende Gegenkraft bei dem Montagevorgang erforderlich. Derartige Sitzbefestiger sind beispielsweise aus dem Katalog "Befestigungstechnologie" der MECANO RAPID GmbH, Oktober 1995, Seite 66 bekannt.

Aufgabe der vorliegenden Erfindung ist es, ein Bauteil zur Befestigung eines Bezuges auf der Polsterung eines Sitzes anzugeben, in dessen Einhängehaken Schlaufen oder Drähte des Bezuges ohne weiteres Fixieren des Bauteils eingehängt werden können.

Diese Aufgabe wird erfindungsgemäß dadurch gelöst, daß der Schaft radial vorstehende Haltearm aufweist, die jeweils nur einen Teil des Umfangs einnehmen.

Außer der dadurch vereinfachten Montage hat das erfindungsgemäße Bauteil den Vorteil, daß es fest in der Polsterung sitzt und somit beispielsweise bereits vom Hersteller der Polsterung eingefügt und an den Ort des Zusammenbaus mit den übrigen Teilen des Sitzes transportiert werden kann. Zum Einsetzen des erfindungsgemäßen Bauteils in die Polsterung ist die Polsterung mit einem Loch zu versehen, dessen Querschnitt ein Einführen des Bauteils derart erlaubt, daß die Haltearme in entsprechende Erweiterungen des Loches passen und daß beim Drehen des Bauteils die Haltearme in die Polsterung zwischen den Erweiterungen eindringen.

Wenn gemäß einer Weiterbildung der Erfindung die Haltearme in Umfangsrichtung schräg verlaufen, wird beim Drehen das Bauteil fest in die Polsterung hineingezogen.

Vorzugsweise ist bei dem erfindungsgemäßen Bauteil vorgesehen, daß der Schaft zweiseitig abgeflacht ist und an den nicht abgeflachten Bereichen des Umfangs die Haltearme angeordnet sind. Für dieses Bauteil wird in der Polsterung lediglich ein Langloch benötigt. An sich können bei dem erfindungsgemäßen Bauteil je nach Anwendung im einzelnen mehr oder weniger Haltearme angeordnet sein. Bei den üblicherweise verwendeten Polsterungen hat sich jedoch als vorteilhaft herausgestellt, daß an einer Seite zwei und an der anderen Seite drei Haltearme angeordnet sind.

Ein leichteres Eindringen der Haltearme in die Polsterung wird bei einer Weiterbildung des erfindungsgemäßen Bauteils dadurch ermöglicht, daß jeweils die in einer vorgegebenen Drehrichtung vorlaufenden Kanten der Haltearme abgerundet sind.

Ein unerwünschtes Zurückdrehen kann bei dieser Weiterbildung dadurch erschwert werden, daß die Haltearme an der in der Drehrichtung nachlaufenden Kante stumpf enden.

Eine vorteilhafte Ausgestaltung des erfindungsgemäßen Bauteils besteht darin, daß die Haltearme ein unterbrochenes Gewinde darstellen. Zur Erleichterung der Montage des erfindungsgemäßen Bauteils kann vorgesehen sein, daß die Scheibe in Umfangsrichtung teilweise rund und teilweise derart geformt ist, daß eine Drehrichtung erkennbar ist.

Ferner kann bei dem erfindungsgemäßen Bauteil vorgesehen sein, daß der Schaft einschließlich der Scheibe eine mehrkantige Längsbohrung aufweist. In diese Längsbohrung kann ein Werkzeug zum Einsetzen und Drehen des Bauteils eingeführt werden.

Ein Ausführungsbeispiel der Erfindung ist in der Zeichnung anhand der Figuren 1 bis 5 in verschiedenen Ansichten dargestellt und in der nachfolgenden Beschreibung näher erläutert.

Das einstückig aus einem geeigneten Kunststoff hergestellte Bauteil - im folgenden Befestiger genannt - besteht aus einem Schaft 1, an dessem einen Ende eine Scheibe 2 angeordnet ist und dessen anderes Ende einen Haken 3 trägt. Im Bereich des Hakens 3 ist an den Schaft 1 ferner eine Einführschräge 4 angeformt, an welcher der nicht dargestellte Draht beim Einhaken entlanggleitet und unter vorübergehender Verformung des Hakens 3 in die Öffnung 5 des Schaftes 1 gelangt und damit eingehakt wird. Aus Gründen der Gewichts- und Werkstoffersparnis erstreckt sich die Öffnung 5 bis nahe an die Scheibe 2, ist jedoch aus Stabilitätsgründen von einem Steg 6 unterbrochen.

Der Schaft ist bei 7 und 8 abgeflacht. An den dazwischenliegenden runden Umfangsbereichen 9, 10 sind Haltearme 11 bis 15 angeordnet.

Die Haltearme 11 bis 15 sind schräg angeordnet, so daß sie zusammen wie ein Gewinde wirken. Dadurch wird der Befestiger nach dem Einsetzen in ein Langloch durch eine Drehung um etwa 90° in die Polsterung hereingezogen, so daß die Scheibe 2 an die Oberfläche der Polsterung herangepreßt wird. Die beim Einschrauben vorlaufenden Kanten 16 der Haltearme 11 bis 15 sind abgerundet, so daß die Haltearme 11 bis 15 leichter in die Polsterung eindringen können. Im Gegensatz dazu sind die nachlaufenden Kanten 17 gerade, was ein Festhalten des eingeschraubten Befestigers in der Polsterung unterstützt.

Die Scheibe 2 ist über den halben Umfang rund und im restlichen Teil 18 angepfeilt, so daß die Drehrichtung auch bei einem Blick auf die Scheibe 2 sichtbar ist. In der Scheibe 2 und im unteren Teil des Schafts 1 ist eine quadratische Bohrung 19 als Werkzeugaufnahme vorgesehen.

## Patentansprüche

1. Bauteil zur Befestigung eines Bezuges auf der Polsterung eines Sitzes, wobei ein Schaft (1) an einem Ende hakenförmig ausgebildet ist und am anderen Ende eine Scheibe (2) trägt, **dadurch gekennzeichnet, daß** der Schaft (1) radial vorstehende Haltearme (11 bis 15) aufweist, die jeweils nur einen Teil des Umfangs einnehmen.

2. Bauteil nach Anspruch 1, **dadurch gekennzeichnet, daß** die Haltearme (11 bis 15) in Umfangsrichtung schräg verlaufen.

3. Bauteil nach einem der Ansprüche 1 oder 2, **dadurch gekennzeichnet, daß** der Schaft (1) zweiseitig abgeflacht ist und an den nicht abgeflachten Bereichen (9, 10) des Umfangs die Haltearme (11 bis 15) angeordnet sind.

4. Bauteil nach Anspruch 3, **dadurch gekennzeichnet, daß** an einer Seite zwei und an der anderen Seite drei Haltearme (11 bis 15) angeordnet sind.

5. Bauteil nach einem der vorhergehenden Ansprüche 1 bis 4, **dadurch gekennzeichnet, daß** jeweils die in einer vorgegebenen Drehrichtung vorlaufenden Kanten (16) der Haltearme (11 bis 15) abgerundet sind.

6. Bauteil nach einem der Ansprüche 4 oder 5, **dadurch gekennzeichnet, daß** die Haltearme an der in der Drehrichtung nachlaufenden Kante (17) stumpf enden.

7. Bauteil nach einem der vorhergehenden Ansprüche, **dadurch gekennzeichnet, daß** die Haltearme (11 bis 15) ein unterbrochenes Gewinde darstellen.

8. Bauteil nach einem der vorhergehenden Ansprüche, **dadurch gekennzeichnet, daß** die Scheibe (2) in Umfangsrichtung teilweise rund und teilweise derart geformt ist, daß eine Drehrichtung erkennbar ist.

9. Bauteil nach einem der vorhergehenden Ansprüche, **dadurch gekennzeichnet, daß** der Schaft (1) einschließlich der Scheibe (2) eine mehrkantige Längsbohrung (18) aufweist.

## Claims

1. A construction element for attaching a cover to the upholstery of a seat, whereby a shank (1) has a hooked configuration at one end and carries a plate (2) at the other end, **characterised in that** the shank (1) has radially projecting retaining arms (11 to 15) each of which occupies only a part of the circumference of said shank (1).

2. A construction element according to Claim 1, **characterised in that** the retaining arms (11 to 15) are disposed obliquely in the circumferential direction.

3. A construction element according to Claim 1 or 2, **characterised in that** the shank (1) is flattened on two sides and the retaining arms (11 to 15) are arranged on the portions (9, 10) of the circumference which are not flattened.

4. A construction element according to Claim 3, **characterised in that** on one side two and on the other side three retaining arms (11 to 15) are arranged.

5. A construction element according to one of the preceding Claims 1 to 4, **characterised in that** the leading edges (16) of each of the retaining arms (11 to 15) with respect to a predefined direction of rotation are rounded.

6. A construction element according to one of Claims 4 or 5, **characterised in that** the retaining arms have a blunt end on their trailing edge (17) in the direction of rotation.

7. A construction element according to one of the preceding claims, **characterised in that** the retaining arms (11 to 15) form an interrupted screw thread.

8. A construction element according to one of the preceding claims, **characterised in that** in the circumferential direction the plate (2) is partially circular and partially so formed that a direction of rotation can be detected.

9. A construction element according to one of the preceding claims, **characterised in that** the shank (1) including the plate (2) has a longitudinal bore (18) with a polygonal cross-section.

## Revendications

1. Pièce destinée à fixer un revêtement sur le rembourrage d'un siège, une tige (1) étant conçue en forme de crochet sur une extrémité et supportant une plaquette (2) sur l'autre extrémité, **caractérisée en ce que** la tige comporte des bras de retenue (11 à 15) en saillie radialement, qui n'occupent chacun qu'une partie de la périphérie.

2. Pièce selon la revendication 1, **caractérisée en ce que** les bras de retenue (11 à 15) s'étendent en oblique dans le sens périphérique.

3. Pièce selon la revendication 1 ou 2, **caractérisée en ce que** la tige (1) est aplatie sur deux côtés et les bras de retenue (11 à 15) sont réalisés dans les zones non aplaties (9, 10) de la périphérie.

4. Pièce selon la revendication 3, **caractérisée en ce que** deux bras de retenue (11 à 15) sont réalisés sur un côté et trois sur l'autre côté.

5. Pièce selon une des revendications 1 à 4, **caractérisée en ce que** les bords avant (16), par référence à un sens de rotation prédéfini, des bras de retenue (11 à 15) sont arrondis.

6. Pièce selon la revendication 4 ou 5, **caractérisée en ce que** les bras de retenue ont des extrémités émoussées sur les bords arrière (17), par référence au sens de rotation.

7. Pièce selon une ou plusieurs des revendications précédentes, **caractérisée en ce que** les bras de retenue (11 à 15) constituent un filetage interrompu.

8. Pièce selon une ou plusieurs des revendications précédentes, **caractérisée en ce que** la plaquette (2) dans le sens périphérique est partiellement ronde et partiellement formée de manière à reconnaître un sens de rotation.

9. Pièce selon une ou plusieurs des revendications précédentes, **caractérisée en ce que** la tige (1), y compris la plaquette (2), comportent une forure longitudinale (18) polygonale.
